# FASCICULE DE BREVET EUROPEEN

(11) **EP 1 853 788 B1**
(45) Date de publication et mention de la délivrance du brevet: **17.08.2016**
(21) Numéro de dépôt: 05729553.7
(22) Date de dépôt: 01.03.2005
(51) Int. Cl.: E06B 11/02

(54) **BATTANT PIVOTANT DE PORTAIL**
FLÜGEL FÜR EIN SCHWENKTOR
WING FOR A PIVOTING GATE

(43) Date de publication de la demande: 14.11.2007
(73) Titulaire: F.T.F.M. La Toulousaine, 31750 Escalquens (FR)
(72) Inventeur: LENZI, Laurent, 31700 Blagnac (FR); DUARTE, Patrick, 31170 TOURNEFEUILLE (FR)
(74) Mandataire: Ipside
(86) Numéro de dépôt international: PCT/EP2005/050885
(87) Numéro de publication internationale: WO 2006/092170

(56) Documents cités:
- WO-A-97/11241
- FR-A- 2 529 626
- FR-A- 2 839 209
- FR-A- 2 866 671
- US-A- 1 147 409
- US-A- 3 921 960
- US-A- 6 036 176

## Description

### Domaine technique

La présente invention est relative à un battant de portail du genre pivotant amélioré comportant des moyens de renfort de la liaison entre les traverses horizontales supérieure et inférieure du cadre du battant et les montants verticaux de ce cadre.

### Etat de la technique

Les battants des portails sont souvent réalisés par assemblage de profilés tubulaires. Préférentiellement ces profilés sont en aluminium en raison des nombreux avantages liés à l'emploi de ce matériau.

Ces battants comprennent chacun un cadre de forme rectangulaire ou carrée et des panneaux de garnitures fixés aux éléments du cadre. Typiquement, le cadre du battant est réalisé par assemblage de deux traverses supérieure et inférieure à deux montants verticaux distants l'un de l'autre.

Chaque traverse par chacune de ses extrémités est engagée dans le montant correspondant pour y être fixée. À cet effet, la traverse est engagée dans une fenêtre traversante pratiquée dans la paroi du montant interne au cadre et est fixée à la paroi externe au cadre opposée à cette dernière. Dans ce but cette paroi externe est pourvue de plusieurs passages traversants destinés à un recevoir des vis auto-taraudeuses de blocage lesquelles sont engagées en vissage axialement dans des gorges longitudinales internes à la traverse tubulaire et courant sur toute la longueur de cette dernière. Par vissage, l'extrémité de la traverse est amenée en pression contre la face interne de cette paroi externe.

Ces battants sont du type pivotant et dans ce but l'un des montant, désigné par la suite montant proximal, coopère avec deux mécanismes d'articulation inférieur et supérieur destinés à fixer le battant à un pilier de soutènement et permettre le mouvement de pivotement du battant par rapport à ce pilier. L'autre montant, le montant distal, peut être équipé d'un élément de serrure d'un couvre joint ou autre.

Chaque mécanisme d'articulation du battant au pilier comprend d'une part une pièce d'embout fixée au montant proximal du cadre du battant, dotée d'un palier vertical et d'autre part un gond pourvu d'une ferrure de fixation au pilier support et d'un axe vertical cylindrique prévu pour être engagé dans le palier vertical. Préférentiellement, ce palier vertical est formé par une bague en bronze.

On connaît de l'état de la technique des barrières formées de montants tubulaires verticaux prévus pour prendre appui sur le sol et de traverses horizontales engagées par leurs extrémités dans des fenêtres pratiquées dans les montants. Ces traverses sont bloquées dans les montants par des broches verticales, internes aux montants et engagées dans des perçages diamétraux formés dans ces traverses. De telles barrières sont décrites dans la demande internationale WO 97/11241 et dans les brevets US 3 921 960 et US 1 147 409.

### Divulgation de l'invention

### Problème technique

Il apparaît que sous l'effet des efforts de torsion encaissé généralement par les battants, efforts qui tendent à leur gauchissement, des efforts d'arrachement apparaissent au niveau des liaisons par vis des traverses aux différents montants. Ces efforts d'arrachement qui sont encaissés par les vis conduisent à la longue à la détérioration des filets formés par ces vis auto taraudeuses dans les gorges longitudinales des traverses lors de leur premier vissage. Pour s'opposer à cette détérioration sont utilisées des vis relativement longues mais cette solution ne résout qu'imparfaitement ce problème, l'expérience montre qu'au fil du temps, sous l'effet des efforts de gauchissement répétés, les vis finissent par s'arracher. Ce défaut se traduit par l'obligation de remplacement des traverses correspondantes, les filets formés dans leurs gorges étant détériorés de manière irréversible.

S'agissant de battant pivotant, il apparaît que les efforts d'arrachement que subissent les vis se trouvent grandement accrus les effets du moment généré par le poids du battant et par les sollicitations verticales que subit généralement ce battant.

### Solution technique

La présente invention a pour objet de résoudre les problèmes sus évoqués par une nouvelle liaison des traverses aux montants conduisant à la suppression des vis auto taraudeuses de fixation.

À cet effet le battant de portail, selon l'invention du genre pivotant, doté de deux mécanismes d'articulation prévus pour assurer la solidarisation dudit battant à un pilier de soutènement, ledit battant comprenant un cadre métallique réalisé par assemblage d'au moins deux traverses horizontales tubulaires à des montants tubulaires verticaux proximal et distal, chacune des deux traverses, pour sa liaison aux montants proximal et distal étant engagée dans une fenêtre pratiquée dans la paroi, interne au cadre, du montant correspondant et étant fixée à ce dernier, chaque traverse étant immobilisée dans le montant correspondant par une broche de clavetage, transversale, solidaire dudit montant et s'étendant dans ce dernier selon l'axe géométrique longitudinal de ce dernier ou parallèlement à ce dit axe longitudinal, ladite broche traversant de part en part ladite traverse et étant engagée dans un ou plusieurs perçages traversants pratiqués dans ladite traverse, le montant proximal par ses extrémités supérieure et inférieure coopérant avec les deux mécanismes d'articulation, chaque mécanisme étant constitué d'une part d'une pièce d'embout rigidement fixée en extrémité correspondante du montant proximal, et pourvue d'un palier vertical sous forme de douille et d'autre part d'un gond pourvu d'une ferrure de fixation au pilier support et d'un axe vertical cylindrique d'articulation ou d'un tourillon, prévu pour être engagé dans le palier vertical que comporte la pièce d'embout, se caractérise essentiellement en ce que la broche de clavetage est constituée par l'un au moins des éléments palier vertical ou axe d'articulation ou tourillon.

Une telle disposition assure la fixation de la traverse dans le montant de sorte qu'une fixation par vis comme l'enseigne l'art antérieur s'avère inutile.

Selon une autre caractéristique de l'invention, le montant distal à chacune de ses extrémités reçoit en fixation une pièce d'embout à laquelle est solidarisée la broche de clavetage. Cette solidarisation peut consister à un encastrement auquel cas la broche de clavetage est immobilisée tant en rotation qu'en translation dans la pièce d'embout, mais cette solidarisation peut consister à un simple engagement à frottement doux de la broche dans un alésage de la pièce d'embout.

Selon une autre caractéristique de l'invention, chaque montant reçoit au moins un organe de mortaise, ledit organe de mortaise étant installé fixement dans le montant, cet organe de mortaise étant disposé entre les deux fenêtres dudit montant et étant pourvu d'un alésage cylindrique vertical dans lequel est ou sont engagée(s) de manière coopérante à savoir en frottement doux ou en serrage, la ou les broche(s) de clavetage.

On comprend que la ou chaque broche de clavetage est maintenue dans le montant tant par la ou les pièce(s) d'embout que l'organe de mortaise, chaque pièce d'embout avec l'organe de mortaise correspondant définissant deux zones de maintien de la broche de clavetage distante l'une de l'autre entre lesquelles est fixée par ladite broche, la traverse correspondante.

Selon une autre caractéristique de l'invention, chaque montant ne comporte qu'un seul organe de mortaise s'étendant d'une fenêtre à l'autre.

Selon une autre caractéristique de l'invention, chaque montant comporte deux organes de mortaises disposés pour l'un sous la fenêtre supérieure du montant et pour l'autre au-dessus de la fenêtre inférieure, ces organes de mortaise coopérant avec la ou les broche(s) de clavetage.

Selon une autre caractéristique de l'invention, le ou les éléments de mortaise est ou sont rapporté(s) dans le montant correspondant.

Selon encore une autre caractéristique de l'invention, le ou les éléments de mortaises sont formés dans le montant et forme ou forment corps avec ce dernier.

Selon une autre caractéristique de l'invention, chaque traverse présente deux parois latérales et au moins deux cloisons horizontales rigidement solidaires des parois latérales verticales, les deux cloisons horizontales, étant pourvues chacune d'un perçage traversant dans lequel est engagé la broche de clavetage.

Selon encore une autre caractéristique de l'invention, chaque montant n'est équipé que d'une seule broche de clavetage, ladite broche de clavetage assurant l'immobilisation dans le montant des deux traverses engagées dans ce dernier.

Selon encore une autre caractéristique de l'invention, chaque montant reçoit deux broches de clavetage dont une assure l'immobilisation de la traverse supérieure et l'autre l'immobilisation de la traverse inférieure.

### Brève description des dessins

D'autres avantages et caractéristiques de l'invention apparaîtront à la lecture de la description d'une forme préférée de réalisation donnée à titre d'exemple non limitatif en se référant aux dessins annexés en lesquels :
- la figure 1 est une vue de face d'un battant coulissant de portail,
- la figure 2 est une vue de face d'un battant pivotant de portail,
- la figure 3 est une vue en coupe de la partie supérieure d'un battant pivotant,
- la figure 4 est une vue en coupe de la partie inférieure d'un battant pivotant,
- la figure 5 est une vue en coupe selon la ligne V-V de la figure 3,
- la figure 6 est une vue en coupe selon la ligne VI-VI de la figure 3,
- la figure 7 est une section droite d'un montant proximal ou distal du cadre du battant selon l'invention,
- la figure 8 est une vue en perspective de la partie supérieure d'un montant proximal ou distal du cadre du battant selon l'invention,
- la figure 9 est une section droite d'un profilé selon une première forme de réalisation, utilisable pour la réalisation d'un montant proximal ou distal,
- la figure 10 est une section droite d'un profilé selon une seconde forme de réalisation, utilisable pour la réalisation d'un montant proximal ou distal.

### Meilleurs modes de réalisation de l'invention

Tel que représenté le battant 1 de portail selon l'invention, est constitué d'un cadre 2 rectangulaire recevant des éléments de garniture et remplissage tels que des panneaux et autres.

Le cadre 2 de forme rectangulaire ou carrée est formé par assemblage de profilés tubulaires en aluminium par exemple et comprend deux traverses horizontales supérieure 3 et inférieure 4 et deux montants verticaux tubulaires proximal 5 et distal 6. Le cadre pourra également recevoir une ou plusieurs traverses intermédiaires.

Préférentiellement sans que cela soit limitatif chaque traverse 3, 4 et montant 5, 6 présente une section droite rectangulaire.

Chaque traverse 3, 4 présente deux parois latérales 3a, 4a se développant chacune dans un plan vertical formant deux ailes latérales et au moins deux cloisons horizontales 3b, 4b distantes l'une de l'autre et formant corps avec les parois latérales.

Chaque montant 5, 6 présente deux flancs latéraux 5a, 6a parallèles au plan du cadre, une paroi 5b, 6b interne au cadre et à l'opposé de cette dernière, une paroi 5c, 6c externe au cadre. Ces deux parois interne et externe sont perpendiculaires aux deux flancs latéraux et forment corps avec ces derniers.

La paroi 5b, 6b, interne au cadre de chaque montant 5, 6, est dotée en partie inférieure et supérieure, d'une fenêtre rectangulaire 10 par laquelle est engagée dans le montant 5, 6 la portion terminale de la traverse correspondante 3, 4, ladite portion terminale venant en appui contre la face interne au montant de la paroi 5c, 6c.

Cette traverse 3,4, conformément à l'invention, est rigidement fixée au montant correspondant 5, 6, non plus par vis mais par une broche de clavetage B, verticale, transversale, solidaire dudit montant et s'étendant dans ce dernier, la dite broche B traversant de part en part ladite traverse et étant engagée dans un ou plusieurs perçages traversants pratiqués dans cette dernière et plus précisément dans les cloisons horizontales 3b, 4b. A chacun de ces perçages pourra être associé une bague de chemisage, non représentée, cette bague pouvant être commune à tous les perçages. La broche de clavetage B s'engagera dans cette bague.

La broche de clavetage B est solidarisée au dit montant de sorte de ne pouvoir être déplacée latéralement dans et par rapport à ce dernier. Cette broche de clavetage B peut être disposée selon l'axe géométrique longitudinal du montant ou bien être écartée latéralement de cet axe tout en étant parallèle à ce dernier.

Chaque montant 5, 6 pourra être pourvu de deux broches de clavetage B coopérant respectivement en blocage avec la traverse supérieure et la traverse inférieure ou bien selon une variante d'exécution, ce montant ne sera équipé que d'une seule broche de clavetage B coopérant avec les deux traverses supérieure 3 et inférieure 4.

Le moyen de solidarisation de la ou des broches B au montant 5, 6 peut être constitué par deux pièces d'embout 12 respectivement encastrées à une extrémité et à l'autre du montant, chaque pièce d'embout 12 comportant un alésage dans lequel est engagé de manière coopérante c'est à dire en forcement ou en frottement doux la broche de clavetage B.

Cette pièce d'embout 12 pourra être constituée essentiellement par une platine horizontale. Cette platine horizontale vient en appui contre l'extrémité correspondante du montant et est pourvue de deux ailes verticales 12a prévues pour venir dans le montant correspondant 5 ou 6 contre les faces internes des parois 5b et 5c, 6b et 6c. Celle des deux ailes de cette platine, prévue pour venir en regard de la paroi 5c ou 6c pourra être dotée d'un perçage traversant venant, lors du positionnement de la pièce d'embout, en regard d'un perçage traversant pratiqué dans la paroi 5c ou 6c. Dans ces deux perçages sera engagée une vis d'immobilisation de la pièce 12.

La pièce d'embout 12 se présente sous la forme d'une paroi de contour polygonal de faible épaisseur en regard de ses longueur et largeur. Cette pièce d'embout présente une grande face plane externe au montant et une grande face plane interne au montant, opposée à la précédente. En saillie sur sa grande face interne au montant, la pièce 12 pourra être pourvue d'un bossage 16 de forme cylindrique doté d'un perçage traversant axial constituant l'alésage de solidarisation de la broche de clavetage B.

Le moyen de solidarisation de la ou des broche(s) au montant 5, 6 peut aussi être constitué par au moins un organe dé mortaise 9 installé fixement dans le montant 5, 6, cet organe de mortaise 9 étant disposé entre les deux fenêtres 10 du montant 5, 6 et étant pourvu d'un alésage cylindrique vertical dans lequel est ou sont engagée(s) de manière coopérante c'est à dire en forcement ou en frottement doux, la ou les broche(s) B de clavetage.

Chaque montant 5, 6 pourra comporter deux organes de mortaises 9 disposés pour l'un sous la fenêtre supérieure du montant 5, 6 et pour l'autre au-dessus de la fenêtre inférieure, ces deux organes de mortaise 9 coopérant avec la ou les broche(s) de clavetage B, mais préférentiellement chaque montant 5, 6 ne comporte q'un seul organe de mortaise 9 ce dernier s'étendant en continu d'une fenêtre 10 à l'autre.

Selon une forme préférée d'exécution, l'élément de mortaise 9 est constitué par une forme tubulaire contenue dans là forme tubulaire contenante que constitue le montant, cette forme tubulaire contenue étant liée à la forme tubulaire contenante par une ou plusieurs parois 9a formant voile, les deux formes tubulaires par leurs axes longitudinaux étant parallèles l'une à l'autre. La forme tubulaire contenue délimite l'alésage cylindrique vertical de l'élément de mortaise 9.

Comme on peut le voir plus particulièrement en figure 7, la forme tubulaire contenue présente une section droite circulaire et les parois formant voiles sont radiales ou tangentes à la forme tubulaire contenue. Ces parois sont enracinées à cette forme circulaire.

Le ou les éléments de mortaise 9 peut ou peuvent être rapporté(s) dans le montant correspondant ou bien selon une autre forme de réalisation, peut ou peuvent être formé(s) dans le montant 5, 6 pour constituer corps avec ce dernier. Dans ce cas les parois 9a formant voile de l'élément tubulaire contenu constituant l'organe de mortaise 9 seront enracinées aussi au montant tubulaire 5, 6.

Selon la forme préférée de réalisation, la ou chaque broche de clavetage B est solidarisé au montant correspondant par la ou les pièces d'embout 12 et par le ou les organes de mortaise 9.

Dans la forme préférée de réalisation pour chaque montant 5, 6 sont prévues deux pièces d'embout 12 et un seul organe de mortaise 9 s'étendant d'une fenêtre à l'autre. Avec une telle configuration peut être utilisée une seule broche B de clavetage engagée de manière coopérante dans les alésages des deux pièces d'embout 12, dans l'alésage de l'organe de mortaise 9 et dans les perçages traversant des deux traverses supérieure 3 et inférieure 4. Une telle configuration convient lorsque le battant comporte en plus des traverses supérieure et inférieure une ou plusieurs traverses intermédiaires. Dans la forme préférée de réalisation à chaque montant sont associées deux broches de clavetage B dont une assure le blocage de la traverse supérieure 3 et l'autre le blocage de la traverse inférieure 4.

Avantageusement chacune des broches B sera pourvue d'un collet d'extrémité formant épaulement venant en butée contre la grande face externe de la picèe d'embout 12.

Dans le cas ou chaque broche B est montée en frottement doux dans les alésages de la pièce d'embout 12 dans les perçages traversant de la traverse correspondante et dans l'alésage de l'organe de mortaise 9 sera prévu un organe, non représenté, d'immobilisation en position axiale de ladite broche B. Cet organe sera constitué avantageusement par une vis pointeau ou autre type de vis, engagée dans un taraudage traversant pratiqué dans le montant 5, 6 et dans l'élément de mortaise 9, ladite vis venant par son extrémité dans une gorge non représentée, que possède la broche de clavetage B.

Quelque soit la configuration, la ou chaque broche B, de part et d'autre de chaque traverse 3, 4 est fixée fermement au montant 5, 6 par deux zones de solidarisation distantes l'une de l'autre située de part et d'autre de la traverse 3, 4. On obtient ainsi une fixation particulièrement rigide de chaque traverse 3, 4 dans le montant 5, 6 associé et ce sans emploi de vis et autres moyens de fixation analogues.

Le battant 1 selon l'invention peut être du genre coulissant (fig.1) auquel cas la traverse inférieure 4 et/ou les montants 5, 6 en partie inférieure seront dotés d'organes de roulement prévus pour venir rouler sur un rail de guidage installé sur le sol.

Le battant 1 peut être aussi du genre pivotant et auquel cas le montant proximal 5 coopère avec deux mécanismes d'articulation 7 inférieur et supérieur solidaires d'un pilier de soutènement 8. Le montant distal 6, pourra être équipé d'un élément de serrure, d'un couvre joint ou autre.

Typiquement chaque mécanisme d'articulation 7 comprend d'une part la pièce d'embout 12 laquelle est rigidement fixée en extrémité correspondante du montant proximal 5 et est pourvue d'un palier vertical 13 sous forme de douille et d'autre part d'un gond pourvu d'une ferrure 14 de fixation au pilier support et d'un axe vertical cylindrique (15) prévu pour être engagé dans le palier vertical 13 que comporte la pièce 12.

Selon cette forme de réalisation la broche de clavetage B est constituée par l'un au moins des deux éléments douille 13 ou axe d'articulation 15. Avec une telle disposition, tant le montant proximal 5 que les deux traverses 3, 4 se trouvent directement solidarisés aux axes 15 des deux mécanismes d'articulation 7 de sorte que les efforts d'arrachement que peuvent subir les traverses 3, 4 sont encaissés intégralement par ces axes 15.

Selon la forme préférée de réalisation, chaque douille 13 constitue broche de clavetage B. Dans cette forme de réalisation l'axe d'articulation 15 de chaque mécanisme d'articulation 7 est fixé rigidement à la ferrure 14 du gond.

Selon une autre forme de réalisation, l'axe d'articulation 15 est commun aux deux mécanismes d'articulation 7 et traverse de part en part les traverses supérieure 3 et inférieure 4, le montant proximal 5 ainsi que la broche B ou douille 13 associée à chaque pièce d'embout 12 supérieure et inférieure, la broche B ou douille 13 étant toujours engagée dans l'organe de mortaise 9.

Selon encore une autre forme de réalisation, la douille 13 constituant la broche B est commune aux deux pièces d'embout 12 et traverse de part en part les traverses supérieure et inférieure ainsi que le montant proximal, la broche B étant toujours engagée dans l'organe de mortaise 9.

Chaque mécanisme d'articulation peut être constitué par un tourillon solidaire du montant et formant saillie axiale par rapport à ce dernier et par un pallier formé dans la ferrure du gond, ce gond étant fixé par cette ferrure au pilier support 8. Dans ce cas les deux tourillons les deux tourillons sont constitués par les deux extrémités de la broche de clavetage B, cette dernière étant engagée dans le montant proximal 5 et traversant de part en part ce dernier. Cette broche sera engagée aussi dans les alésages des pièces d'embout que ce montant comporte.

En figure 9 est représenté en coupe un profilé tubulaire 20 pour la réalisation d'un montant proximal 5 ou distal 6 entrant dans la composition du cadre d'un battant de portail. Comme on peut le voir ce profilé est constitué d'une première forme tubulaire contenante 21 et d'une seconde forme tubulaire 22 contenue dans la précédente et immobile par rapport à cette dernière, les deux formes tubulaires par leurs axes longitudinaux étant parallèles l'une à l'autre. Selon une forme préférée de réalisation la forme tubulaire contenue est solidarisée à la forme tubulaire contenante par une ou plusieurs parois 23 formant voile.

Les parois 23 formant voiles peuvent être radiales à la forme tubulaire contenue, tangentes à cette forme ou autre.

Selon une première forme de réalisation la forme tubulaire contenue fait corps avec la forme tubulaire contenante et le profilé 20 comportant ces deux formes contenue et contenante est obtenu par une seule et même opération d'extrusion.

Selon une autre forme de réalisation, le profilé tubulaire pour la réalisation des montants est formé d'un profilé contenu 22 rapporté dans un profilé contenant 21, ce profilé contenu 22 étant calé dans le profilé contenant 21 par exemple par plusieurs parois 23 formant voile.

On peut voir que pour l'une et l'autre forme de réalisation, la forme tubulaire contenante présente une section droite polygonale préférentiellement rectangulaire et que la forme tubulaire contenue présente une section droite circulaire.

## Revendications

1. Battant (1) de portail du genre pivotant, doté de deux mécanismes d'articulation prévus pour assurer la solidarisation dudit battant à un pilier de soutènement (8), ledit battant comprenant un cadre métallique (2) réalisé par assemblage d'au moins deux traverses horizontales tubulaires (3), (4) à des montants tubulaires verticaux proximal (5) et distal (6), chacune des deux traverses (3), (4) pour sa liaison aux montants proximal (4) et distal (5) étant engagée dans une fenêtre (10) pratiquée dans la paroi (5b) (6b), interne au cadre, du montant correspondant (5), (6) et étant fixée à ce dernier, chaque traverse (3), (4) étant immobilisée dans le montant correspondant (5), (6) par une broche de clavetage (B), transversale, solidaire dudit montant (5, 6) et s'étendant dans ce dernier selon l'axe géométrique longitudinal de ce dernier ou parallèlement à ce dit axe longitudinal, ladite broche (B) traversant de part en part ladite traverse et étant engagée dans un ou plusieurs perçages traversants pratiqués dans ladite traverse (3, 4), le montant proximal (5) par ses extrémités supérieure et inférieure coopérant avec les deux mécanismes d'articulation (7), chaque mécanisme (7) étant constitué d'une part d'une pièce d'embout (12) rigidement fixée en extrémité correspondante du montant proximal (5), et pourvue d'un palier vertical (13) sous forme de douille et d'autre part d'un gond pourvu d'une ferrure (14) de fixation au pilier support et d'un axe vertical cylindrique (15) d'articulation ou d'un tourillon, prévu pour être engagé dans le palier vertical (13) que comporte la pièce d'embout (12), **caractérisé en ce que** la broche de clavetage (B) est constituée par l'un au moins des éléments palier vertical (13) ou axe d'articulation (15) ou tourillon.

2. Battant de portail selon la revendication 1, **caractérisé en ce que** le montant distal 6) à chacune de ses extrémités reçoit une pièce d'embout (12) à laquelle est solidarisée une broche de clavetage (B).

3. Battant de portail selon l'une quelconque des revendications précédentes, **caractérisé en ce que** chaque montant (5, 6) reçoit au moins un organe de mortaise (9), ledit organe étant installé fixement dans le montant, cet organe de mortaise étant disposé entre les deux fenêtres (10) du montant et étant pourvu d'un alésage cylindrique vertical dans lequel est ou sont engagée(s) de manière coopérante la ou les broche(s) de clavetage (B).

4. Battant de portail selon la revendication 3, **caractérisé en ce que** chaque montant (5, 6) ne comporte qu'un seul organe de mortaise (9) s'étendant d'une fenêtre (10) à l'autre.

5. Battant de portail selon la revendication 3, **caractérisé en ce que** chaque montant (5, 6) comporte deux organes de mortaises (9) disposés pour l'un sous la fenêtre supérieure (10) du montant et pour l'autre au-dessus de la fenêtre inférieure (10), ces organes de mortaise (9) coopérant avec la ou les broche(s) de clavetage (B).

6. Battant de portail selon l'une des revendications 4 ou 5, **caractérisé en ce que** le ou les éléments de mortaise (9) est ou sont rapporté(s) dans le montant correspondant (5, 6).

7. Battant de portail selon l'une quelconque des revendications 4 à 6, **caractérisé en ce que** le ou les organes de mortaises (9) sont formés dans le montant (5, 6) et forme ou forment corps avec ce dernier.

8. Battant de portail selon l'une quelconque des revendications précédentes, **caractérisé en ce que** chaque traverse (3), (4) présente deux parois latérales (3a, 4a) et au moins deux cloisons horizontales (3b), (4b) rigidement solidaires des parois latérales verticales (3a), (3b), les deux cloisons horizontales (3b), (4b) étant pourvues chacune d'un perçage traversant dans lequel est engagé la broche de clavetage (B).

9. Battant de portail selon l'une quelconque des revendications précédentes, **caractérisé en ce que** chaque montant (5, 6) n'est équipé que d'une seule broche de clavetage (B), ladite broche de clavetage assurant l'immobilisation dans le montant des deux traverses (3, 4) engagées dans ce dernier.

10. Battant de portail selon l'une quelconque des revendications 1 à 8, **caractérisé en ce que** chaque montant (5, 6) reçoit deux broches de clavetage (B) dont une assure l'immobilisation de la traverse supérieure (3) et l'autre l'immobilisation de la traverse inférieure (4).

11. Battant pivotant de portail selon l'une quelconque des revendications précédentes, **caractérisé en ce que** l'axe d'articulation (15) est commun aux deux mécanismes d'articulation (7) et traverse de part en part les traverses supérieure (3) et inférieure (4), le montant proximal (5) ainsi que la broche (B) ou douille (13) associée à chaque pièce d'embout (12) supérieure et inférieure, la broche (B) ou douille (13) étant toujours engagée dans l'organe de mortaise (9).

12. Battant pivotant de portail selon l'une quelconque des revendications précédentes, **caractérisé en ce que** le palier (13) sous forme de douille, constituant la broche (B) est commune aux deux pièces d'embout (12) et traverse de part en part les traverses supérieure et inférieure ainsi que le montant proximal (5), la broche (B) ou douille (13) étant toujours engagée dans l'organe de mortaise (9).

## Patentansprüche

1. Torflügel (1) von der Art Schwingflügel, der mit zwei Gelenkmechanismen versehen ist, die vorgesehen sind, um die feste Befestigung des Flügels an einem Stützpfeiler (8) zu gewährleisten, wobei der Flügel einen Metallrahmen (2) enthält, der durch Zusammenbau von mindestens zwei rohrförmigen waagrechten Querträgern (3), (4) mit proximalen (5) und distalen (6) senkrechten rohrförmigen Pfosten hergestellt wird, wobei jeder der zwei Querträger (3), (4) für seine Verbindung mit den proximalen (4) und distalen (5) Pfosten in ein Fenster (10) eingefügt wird, das in der Wand (5b) (6b), innerhalb des Rahmens, des entsprechenden Pfostens (5), (6) ausgearbeitet ist, und an diesem letzteren befestigt wird, wobei jeder Querträger (3), (4) im entsprechenden Pfosten (5), (6) durch einen querliegenden Keilzapfen (B) fixiert ist, der fest mit dem Pfosten (5, 6) verbunden ist und sich in diesem letzteren gemäß der geometrischen Längsachse dieses letzteren oder parallel zu dieser Längsachse erstreckt, wobei der Zapfen (B) den Querträger von einer Seite zur anderen durchquert und in eine oder mehrere Durchbohrungen eingefügt ist, die im Querträger (3, 4) ausgebildet sind, wobei der proximale Pfosten (5) durch seine oberen und unteren Enden mit den zwei Gelenkmechanismen (7) zusammenwirkt, wobei jeder Mechanismus (7) einerseits aus einem Ansatzstück (12), das starr am entsprechenden Ende des proximalen Pfostens (5) befestigt und mit einem senkrechten Lager (13) in Form einer Buchse versehen ist, und andererseits aus einer Angel besteht, die mit einem Beschlag (14) zur Befestigung an der Stützsäule und mit einer zylindrischen senkrechten Gelenkachse (15) oder einem Drehzapfen versehen ist, der vorgesehen ist, um in das senkrechte Lager (13) eingeführt zu werden, das das Ansatzstück (12) aufweist, **dadurch gekennzeichnet, dass** der Keilzapfen (B) aus mindestens einem der Elemente senkrechtes Lager (13) oder Gelenkachse (15) oder Drehzapfen besteht.

2. Torflügel nach Anspruch 1, **dadurch gekennzeichnet, dass** der distale Pfosten (6) an jedem seiner Enden ein Ansatzstück (12) aufnimmt, mit dem ein Keilzapfen (B) fest verbunden ist.

3. Torflügel nach einem der vorhergehenden Ansprüche, **dadurch gekennzeichnet, dass** jeder Pfosten (5, 6) mindestens ein Zapfenlochorgan (9) empfängt, wobei das Organ ortsfest im Pfosten installiert ist, wobei dieses Zapfenlochorgan zwischen den zwei Fenstern (10) des Pfostens angeordnet und mit einer senkrechten zylindrischen Bohrung versehen ist, in die der oder die Keilzapfen (B) zusammenwirkend eingeführt ist oder sind.

4. Torflügel nach Anspruch 3, **dadurch gekennzeichnet, dass** jeder Pfosten (5, 6) nur ein einziges Zapfenlochorgan (9) aufweist, das sich von einem Fenster (10) zum anderen erstreckt.

5. Torflügel nach Anspruch 3, **dadurch gekennzeichnet, dass** jeder Pfosten (5, 6) zwei Zapfenlochorgane (9) aufweist, von denen eines unter dem oberen Fenster (10) des Pfostens und das andere über dem unteren Fenster (10) angeordnet ist, wobei diese Zapfenlochorgane (9) mit dem oder den Keilzapfen (B) zusammenwirken.

6. Torflügel nach einem der Ansprüche 4 oder 5, **dadurch gekennzeichnet, dass** das oder die Zapfenlochelemente (9) in den entsprechenden Pfosten (5, 6) eingesetzt ist (sind).

7. Torflügel nach einem der Ansprüche 4 bis 6, **dadurch gekennzeichnet, dass** das oder die Zapfenlochorgane (9) im Pfosten (5, 6) ausgebildet und mit letzterem einstückig ist oder sind.

8. Torflügel nach einem der vorhergehenden Ansprüche, **dadurch gekennzeichnet, dass** jeder Querträger (3), (4) zwei Seitenwände (3a, 4a) und mindestens zwei waagrechte Trennwände (3b), (4b) aufweist, die starr fest mit den senkrechten Seitenwänden (3a), (3b) verbunden sind, wobei die zwei waagrechten Trennwände (3b), (4b) je mit einer Durchgangsbohrung versehen sind, in die der Keilzapfen (B) eingeführt ist.

9. Torflügel nach einem der vorhergehenden Ansprüche, **dadurch gekennzeichnet, dass** jeder Pfosten (5, 6) nur mit einem einzigen Keilzapfen (B) ausgestattet ist, wobei der Keilzapfen die Fixierung im Pfosten der in diesen letzteren eingeführten zwei Querträger (3, 4) gewährleistet.

10. Torflügel nach einem der Ansprüche 1 bis 8, **dadurch gekennzeichnet, dass** jeder Pfosten (5, 6) zwei Keilzapfen (B) aufnimmt, von denen einer die Fixierung des oberen Querträgers (3) und der andere die Fixierung des unteren Querträgers (4) gewährleistet.

11. Schwingtorflügel nach einem der vorhergehenden Ansprüche, **dadurch gekennzeichnet, dass** die Gelenkachse (15) den zwei Gelenkmechanismen (7) gemeinsam ist und den oberen (3) und unteren Querträger (4), den proximalen Pfosten (5) sowie den Zapfen (B) oder die Buchse (13), der/die jedem oberen und unteren Ansatzstück (12) zugeordnet ist, von einer Seite zur anderen durchquert, wobei der Zapfen (B) oder die Buchse (13) immer in das Zapfenlochorgan (9) eingeführt ist.

12. Schwingtorflügel nach einem der vorhergehenden Ansprüche, **dadurch gekennzeichnet, dass** das Lager (13) in Form einer Buchse, das den Zapfen (B) bildet, den zwei Ansatzstücken (12) gemeinsam ist und die oberen und unteren Querträger sowie den proximalen Pfosten (5) von einer Seite zur anderen durchquert, wobei der Zapfen (B) oder die Buchse (13) immer in das Zapfenlochorgan (9) eingeführt ist.

## Claims

1. Leaf (1) for a swing-type gate, having two articulation mechanisms provided to secure said leaf to a support pillar (8), said leaf comprising a metal frame (2) created by fitting together at least two horizontal tubular crosspieces (3), (4) to proximal (5) and distal (6) vertical tubular uprights, each of the two crosspieces (3), (4), in order to be connected to the proximal (4) and distal (5) uprights, being engaged in an aperture (10) created in the wall (5b) (6b), facing the inside of the frame, of the corresponding upright (5), (6) and being fixed to the latter, each crosspiece (3), (4) being immobilized in the corresponding upright (5), (6) by means of a transverse key pin (B) that is secured to said upright (5, 6) and extends inside the latter along the longitudinal geometric axis of the latter or parallel to this said longitudinal axis, wherein said pin (B) passes all the way through said crosspiece and is engaged in one or more through holes created in said crosspiece (3, 4), the proximal upright (5) engaging, by means of its upper and lower ends, with the two articulation mechanisms (7), each mechanism (7) consisting on one hand of an end piece (12) rigidly fixed in the corresponding end of the proximal upright (5), and provided with a vertical bearing (13) in the form of a bushing and on the other hand of a hinge provided with a fitting (14) for fixing to the support pillar and with a vertical cylindrical articulation axle (15) or with a journal, provided to be engaged in the vertical bearing (13) which comprises the end piece (12), **characterized in that** the key pin (B) consists of at least one of the elements vertical bearing (13) or articulation axle (15) or journal.

2. Gate leaf according to Claim 1, **characterized in that** the distal upright (6) receives, at each of its ends, an end piece (12) to which is secured a key pin (B).

3. Gate leaf according to either of the preceding claims, **characterized in that** each upright (5, 6) receives at least one mortice member (9), said member being installed securely in the upright, this mortice member being arranged between the two apertures (10) of the upright and being provided with a vertical cylindrical bore in which the key pin(s) (B) is or are cooperatively engaged.

4. Gate leaf according to Claim 3, **characterized in that** each upright (5, 6) comprises just a single mortice member (9) extending from one aperture (10) to the other.

5. Gate leaf according to Claim 3, **characterized in that** each upright (5, 6) comprises two mortice members (9), of which one is arranged below the upper aperture (10) of the upright and the other is arranged above the lower aperture (10), these mortice members (9) engaging with the key pin(s) (B).

6. Gate leaf according to either of Claims 4 and 5, **characterized in that** the mortice element(s) (9) is or are installed in the corresponding upright (5, 6).

7. Gate leaf according to any one of Claims 4 to 6, **characterized in that** the mortice member(s) (9) are formed in the upright (5, 6) and is or are integral with the latter.

8. Gate leaf according to any one of the preceding claims, **characterized in that** each crosspiece (3), (4) has two side walls (3a, 4a) and at least two horizontal partitions (3b), (4b) which are rigidly secured to the vertical side walls (3a), (3b), the two horizontal partitions (3b), (4b) each being provided with a through hole in which is engaged the key pin (B).

9. Gate leaf according to any one of the preceding claims, **characterized in that** each upright (5, 6) is equipped with just a single key pin (B), said key pin immobilizing, in the upright, the two crosspieces (3, 4) engaged therein.

10. Gate leaf according to any one of Claims 1 to 8, **characterized in that** each upright (5, 6) receives two key pins (B), of which one immobilizes the upper crosspiece (3) and the other immobilizes the lower crosspiece (4).

11. Gate leaf according to any one of the preceding claims, **characterized in that** the articulation axle (15) is shared by the two articulation mechanisms (7) and passes all the way through the upper (3) and lower (4) crosspieces, the proximal upright (5) and the pin (B) or bushing (13) associated with each upper and lower end piece (12), the pin (B) or bushing (13) still being engaged in the mortice member (9).

12. Gate leaf according to any one of the preceding claims, **characterized in that** the bearing (13) in the form of a bushing, forming the pin (B), is shared by the two end pieces (12) and passes all the way through the upper and lower crosspieces as well as the proximal upright (5), the pin (B) or bushing (13) still being engaged in the mortice member (9).
